# EUROPÄISCHE PATENTSCHRIFT

(11) **EP 0 655 327 B1**
(45) Veröffentlichungstag und Bekanntmachung des Hinweises auf die Patenterteilung: **10.06.1998**
(21) Anmeldenummer: 94117996.2
(22) Anmeldetag: 15.11.1994
(51) Int. Cl.: B41F 9/06

(54) **Tiefdruckfarbwerk**
Inking device for gravure printing
Dispositif d'encrage pour l'impression en creux

(30) Priorität: 27.11.1993 DE 4340482
(43) Veröffentlichungstag der Anmeldung: 31.05.1995
(73) Patentinhaber: KOENIG & BAUER-ALBERT AKTIENGESELLSCHAFT, 97080 Würzburg (DE)
(72) Erfinder: Knoll, Wolfgang, D-67245 Lambsheim (DE); Mages, Klaus, D-67245 Lambsheim (DE)

(56) Entgegenhaltungen:
- GB-A- 259 684
- US-A- 5 103 723

## Beschreibung

Die Erfindung betrifft ein Farbwerk für eine Tiefdruck-Rotationsdruckmaschine entsprechend dem Oberbegriff des Patentanspruches 1.

Durch die US-PS 51 03 723 ist ein Farbwerk mit einer Einfärbewalze für eine Tiefdruckmaschine sowie ein Mechanismus zum Verstellen der Höhenlage einer Farbwanne zum Formzylinder zu entnehmen. Die Einfärbewalze wird mittels eines Hebelsystems und einem Arbeitszylinder an einen Formzylinder angepreßt.

Die GB 259 684 offenbart ein Tiefdruckfarbwerk mit einem in eine Farbwanne eintauchenden Formzylinder. Dieser Formzylinder wird mittels einer Einfärbewalze eingefärbt, wobei die Einfärbewalze mittels einer Zugfeder an den Formzylinder angedrückt wird.

Der Erfindung liegt die Aufgabe zugrunde, ein Farbwerk mit einer Vorrichtung zum Voreinstellen des den Abmessungen des Formzylinders entsprechenden Anpreßdruckes einer sog. Einfärbewalze zu schaffen, die ohne pneumatische oder hydraulische Druckbeaufschlagung auskommt.

Diese Aufgabe wird durch den kennzeichnenden Teil des Patentanspruches 1 gelöst.

Die mit der Erfindung erzielbaren Vorteile bestehen darin, daß die Anstellkraft der Einfärbewalze gegen den Formzylinder entsprechend der Länge des Formzylinders voreinstellbar ist. Das Gleiche trifft auch für eine wechselnde Eintauchtiefe oder einen unterschiedlichen Durchmesser des Formzylinders zu. Infolgedessen, daß die verwendeten mechanischen Stellmittel völlig von Druckfarbe umgeben sind, ist auch keine Funktionsbeeinträchtigung dieser Stellmittel gegeben.

Ein Ausführungsbeispiel der Erfindung ist in der Zeichnung dargestellt und wird nachfolgend näher beschrieben.
Es zeigen
- Fig. 1: einen Schnitt I - I nach Fig. 2,
- Fig. 2: eine Teildraufsicht auf ein erfindungsgemäßes Tiefdruckfarbwerk, ohne Formzylinder.

In eine randvoll mit Tiefdruckfarbe 1 gefüllte Farbwanne 2 tauchen sowohl eine Einfärbewalze 3 als auch ein Formzylinder 4 ein. Der Formzylinder 4 taucht in vorwählbarer Tiefe, z. B. wenige Zentimeter in die Tiefdruckfarbe ein. Die Einfärbewalze 3, die keinen eigenen Antrieb hat, taucht je nach Durchmesser des Formzylinders 4 bis zu 80% oder 100% in die Tiefdruckfarbe 1 ein. Die Einfärbewalze 3 ist auf ihrer Mantelfläche mit einem Textilüberzug überzogen und steht seitlich in einem Abstand a beabstandet, z. B. links von einer senkrechten Ebene 6, durch eine nicht dargestellte Rotationsachse des Formzylinders 4 unterhalb der Rotationsachse in Reibkontakt mit dem Mantel des Formzylinders 4.

Die Einfärbewalze 3 ist an ersten Enden 7 von farbwannenfest gelagerten Hebelarmen 8 rotierbar aufgenommen. Zweite Enden 9 der Hebelarme 8 sind lösbar mit einem ersten Ende 11 einer Drehstabfeder 12 verbunden. Die Drehstabfeder 12 kann einen sechseckigen Querschnitt aufweisen. Das erste Ende 11 der Drehstabfeder 12 ist kraft- und formschlüssig mit einem ersten Ende 14 einer einen Innensechskant aufweisenden Hülse 13 verbunden. Die Hülse 13 weist an ihrem zweiten Ende 16 ein Außengewinde auf, welches mit einer Gewindebohrung im zweiten Ende 9 des Hebelarmes 8 in Wirkverbindung steht. Zwischen ihren beiden Enden 14, 16 ist die Hülse 13 in einem farbwannenfesten Lagerbock 17 gelagert. Die Hülse 13 weist an ihrem ersten Ende 14 einen Außensechskant 18 auf, mittels welchem die Hülse 13 mit dem ersten Ende 11 der Drehstabfeder 12 in der Gewindebohrung des zweiten Endes 9 des Hebelarmes 8 verdrehbar, d. h. vorspannbar ist.

Um die Hülse 13, welche das erste Ende 11 der Drehstabfeder 12 aufnimmt, in der Gewindebohrung des zweiten Endes 9 des Hebelarmes 8 arretierbar zu machen, ist an diesem Ende 9 des Hebelarmes 8 ein Klemmstück vorgesehen (kraft- und formschlüssige Verbindung). Ein zweites Ende 21 der Drehstabfeder 12 ist fest in einem farbwannenfesten Lagerbock 22 eingespannt. Der Lagerbock 22 ist mit einer farbwannenfesten Verdrehsicherung, z. B. in Form einer flachen Strebe oder Traverse 23 verbunden. Der Lagerbock 22 bildet zusammen mit der Traverse 23 ein Widerlager für eine kraft- und formschlüssige Aufnahme des zweiten Endes 21 der Drehstabfeder 12. Ein Bodenblech 24 weist jeweils außermittig Sicken 26 auf, zur Aufnahme von sich senkrecht nach unten erstreckenden Stützen 27, mittels welchen die Farbwanne mit der darin angeordneten Einfärbewalze 3 in der senkrechten Ebene 6 bewegbar ist. Die Stützen 27 sind analog der Ausführung in der US-PS 51 03 723 als Zahnstangen ausgebildet. Die Stütze 27 ist in einer gestellfesten, nicht dargestellten Führung verschiebbar, jedoch nicht verdrehbar gelagert. Ein Zahnritzel eines nicht dargestellten Antriebes steht mit der Verzahnung der Zahnstange in Eingriff und ist über eine Welle mit einem Untersetzungsgetriebe mit Schrittmotor und einem Zähler verbunden. Der Zähler dient als Anzeige für die aktuelle Höhenstellung der Farbwanne 2 und ist als Maß für die momentane Eintauchtiefe des Formzylinders 4 zu verwenden. Je nach Drehrichtung des Schrittmotors mit dem angeflanschten Untersetzungsgetriebe kann die Farbwanne 2 gehoben oder gesenkt werden. Alle bisher genannten Teile 7 bis 27 sind zweifach vorhanden und können entsprechend der Teildraufsicht nach Fig. 2 an waagerechten, quer zur axialen Richtung der Einfärbewalze 3 verlaufenden Mittellinie 28 gespiegelt werden. Es ist jedoch auch möglich, die Drehstabfeder 12 einstückig auszubilden.

Die Einfärbewalze 3 ist entsprechend der Breite des Formzylinders 4 sowie dessen Durchmesser in ihrer Anstellkraft voreinstellbar mittels beider Drehstabfedern 12.

Das Einstellen geschieht durch das Verdrehen der beiden Außensechskante der Hülsen 13, welche über die Klemmstücke 19 in den zweiten Enden 9 des Hebelarmes 8 festklemmbar sind. Etwaige Farbspritzer bleiben hinsichtlich der Funktion der Bedienelemente unschädlich. Bei einer zweckmäßigen Ausgestaltung der Erfindung weist der Lagerbock 17 eine in axialer Richtung der Einfärbewalze 3 verlaufende Bohrung zur Aufnahme eines Paßstiftes 29 auf, womit die Bewegung der vorgespannten Hebelarme 8 nach oben begrenzt wird, insbesondere dann, wenn die Farbwanne 2 mit der Einfärbewalze 3 senkrecht nach unten verfahren ist, z. B. beim Wechsel des Formzylinders 4. Das genannte, im Hebelarm 8 befindliche Langloch 31 erstreckt sich in Richtung der senkrechten Ebene 6. Eine zusätzliche unter der Farbwanne 2 angeordnete Farbrücklaufwanne ist in den Zeichnungen nicht dargestellt.

### Teileliste

- 1: Tiefdruckfarbe
- 2: Farbwanne
- 3: Einfärbewalze
- 4: Formzylinder
- 5: -
- 6: Ebene, senkrechte (8)
- 7: Ende, erstes (8)
- 8: Hebelarm
- 9: Ende, zweites (8)
- 10: -
- 11: Ende, erstes (12)
- 12: Drehstabfeder
- 13: Hülse
- 14: Ende, erstes (13)
- 15: -
- 16: Ende, zweites (13)
- 17: Lagerbock (12)
- 18: Außensechskant (13)
- 19: Klemmstück
- 20: -
- 21: Ende, zweites (12)
- 22: Lagerbock (12)
- 23: Traverse (22)
- 24: Bodenblech (2)
- 25: -
- 26: Sicke (24)
- 27: Stütze (2)
- 28: Mittellinie
- 29: Paßstift (17)
- 30: -
- 31: Langloch (8)
- a: Abstand (3, 4)

## Patentansprüche

1. Tiefdruckfarbwerk mit einer Farbwanne (2) mit einem in diese eintauchenden Formzylinder (4) und einer Einfärbewalze (3), wobei die Einfärbewalze (3) an ersten Enden (7) von Hebelarmen (8) drehbar gelagert ist und zweite Enden (9) der Hebelarme (8) innerhalb der Farbwanne (2) schwenkbar gelagert und jeweils mit einem ersten Ende (11) einer Feder (12) kraft- und formschlüssig verbunden sind und die Einfärbewalze (3) mit dem Mantel des Formzylinders (4) in Rollkontakt steht, dadurch gekennzeichnet, daß die Federn (12) als vorspannbare Drehstabfeder (12) ausgebildet sind, daß ein zweites Ende (21) der Drehstabfeder in einem farbwannenfesten Widerlager (22, 23) eingespannt ist.

2. Tiefdruckfarbwerk nach Anspruch 1, dadurch gekennzeichnet, daß das Widerlager (22, 23) aus einer farbwannenfesten Traverse (23) mit einem Lagerbock (22) besteht, daß der Lagerbock (22) mit dem zweiten Ende (21) der Drehstabfeder (12) kraft- und formschlüssig verbunden ist.

3. Tiefdruckfarbwerk nach den Ansprüchen 1 und 2, dadurch gekennzeichnet, daß das erste Ende (11) der Drehstabfeder (12) festklemmbar mit dem in einem farbwannenfesten Lagerbock (17) gehaltenen zweiten Ende (9) der Hebelarme (8) kraft- und formschlüssig verbunden ist.

4. Tiefdruckfarbwerk nach den Ansprüchen 1 bis 3, dadurch gekennzeichnet, daß die Hebelarme (8) mittels eines Anschlages (17, 29, 31) in ihrer Bewegbarkeit nach oben begrenzt sind.

5. Tiefdruckfarbwerk nach den Ansprüchen 1 bis 4, dadurch gekennzeichnet, daß die Farbwanne (2) mittels einer in einer Führung verschiebbaren Stütze (27) höhenverstellbar angeordnet ist.

## Claims

1. Inking unit for gravure printing, having an ink trough (2) with a forme cylinder (4) dipping into it and an inking roller (3), the inking roller (3) being rotatably mounted at first ends (7) of lever arms (8), and second ends (9) of the lever arms (8) being pivotably mounted within the ink trough (2) and being in each case frictionally and positively connected to a first end (11) of a spring (12), and the inking roller (3) being in rolling contact with the lateral surface of the forme cylinder (4), characterized in that the springs (12) are constructed as a preloadable torsion bar spring (12), in that a second end (21) of the torsion bar spring is fixed in an abutment (22, 23) fixed to the ink trough.

2. Inking unit for gravure printing according to Claim 1, characterized in that the abutment (22, 23) comprises a crossmember (23) fixed to the ink trough and having a bearing block (22), in that the bearing block (22) is frictionally and positively connected to the second end (21) of the torsion bar spring (12).

3. Inking unit for gravure printing according to Claims 1 and 2, characterized in that the first end (11) of the torsion bar spring (12) is frictionally and positively connected, in a manner such that it can be firmly clamped, to the second end (9) of the lever arms (8), the second end being held in a bearing block (17) fixed to the ink trough.

4. Inking unit for gravure printing according to Claims 1 to 3, characterized in that the lever arms (8) are limited in their upward mobility by means of a stop (17, 29, 31).

5. Inking unit for gravure printing according to Claims 1 to 4, characterized in that the ink trough (2) is arranged in a manner such that its height can be adjusted by means of a support (27) displaceable in a guide.

## Revendications

1. Dispositif d'encrage pour impression héliographique comprenant un bac d'encre (2) associé à un cylindre gravé (4) qui y plonge et à un rouleau encreur (3), le rouleau encreur (3) étant monté en rotation aux premières extrémités (7) de bras de levier (8) et les secondes extrémités (9) des bras de levier (8) étant montées pivotantes à l'intérieur du bac d'encre (2) et reliées chacune par complémentarité de forces et de formes à la première extrémité (11) d'un ressort (12), et le rouleau encreur (3) étant en contact roulant avec la surface périphérique du cylindre gravé (4), caractérisé en ce que les ressorts (12) sont conçus sous la forme de ressorts à barre de torsion (12) pouvant être mis en précontrainte, et en ce que la seconde extrémité (21) du ressort à barre de torsion est immobilisée par serrage dans un moyen de contre-appui (22, 23) solidaire du bac d'encre.

2. Dispositif d'encrage pour impression héliographique selon la revendication 1, caractérisé en ce que le moyen de contre-appui (22, 23) est constitué par une traverse (23) solidaire du bac d'encre et associée à une sellette d'appui (22), et en ce que la sellette d'appui (22) est reliée par complémentarité de forces et de formes à la seconde extrémité (21) du ressort à barre de torsion (12).

3. Dispositif d'encrage pour impression héliographique selon les revendications 1 et 2, caractérisé en ce que la première extrémité (11) du ressort à barre de torsion (12) est reliée par complémentarité de forces et de formes, avec une possibilité de blocage, à la seconde extrémité (9) des bras de levier (8) logée dans une sellette d'appui (17) solidaire du bac d'encre.

4. Dispositif d'encrage pour impression héliographique selon les revendications 1 à 3, caractérisé en ce que la mobilité des bras de levier (8) est limitée vers le haut au moyen d'une butée (17, 29, 31).

5. Dispositif d'encrage pour impression héliographique selon les revendications 1 à 4, caractérisé en ce que le bac d'encre (2) est monté avec une possibilité de réglage en hauteur au moyen d'un support (27) coulissant dans un guide.
